# EUROPÄISCHE PATENTSCHRIFT

(11) **EP 0 907 027 B1**
(45) Veröffentlichungstag und Bekanntmachung des Hinweises auf die Patenterteilung: **02.01.2003**
(21) Anmeldenummer: 98109259.6
(22) Anmeldetag: 22.05.1998
(51) Int. Cl.: F04D 23/00, F04D 25/06, F04D 29/02, F04D 29/62, F04D 29/66

(54) **Elektrische Luftpumpe**
Electric motor driven air pump
Pompe à air entraînée par un moteur électrique

(30) Priorität: 16.09.1997 DE 19740582
(43) Veröffentlichungstag der Anmeldung: 07.04.1999
(73) Patentinhaber: Pierburg GmbH, 41460 Neuss (DE)
(72) Erfinder: Peters, Rainer, 47574 Goch (DE); Van de Venne, Günter, 41238 Mönchengladbach (DE); Bonse, Michael, 40625 Düsseldorf (DE); Muckelmann, Klaus, 40723 Hilden (DE)
(74) Vertreter: Ter Smitten, Hans

(56) Entgegenhaltungen:
- DE-A- 2 042 356
- DE-A- 4 440 495
- US-A- 3 933 416
- US-A- 5 291 087

## Beschreibung

Die Erfindung betrifft eine elektrische Luftpumpe für eine Vorrichtung zum Spülen einer Aktivkohlefalle und ggf. zur zeitweiligen Dichtheitsprüfung einer mit dieser verbundenen Brennstofftankanlage einer Fahrzeug-Brennkraftmaschine.

Eine derartige Vorrichtung ist Gegenstand der nicht vorveröffentlichten Patentanmeldung 197 09 903.3 (und DE-A-2 042 356), bei der die Spülluft stromauf der Drosseleinrichtung der Brennkraftmaschine in das Luftansaugsystem eingeleitet und von einer elektrischen Luftpumpe gefördert wird, deren Förderrichtung bei der Dichtheitsprüfung umgekehrt wird.

Bei dieser Luftpumpe handelt es sich um eine Ausführung, die auf Steuersignale einer Schaltungsanordnung bzw. eines Steuerprogramms eines elektronischen Steuergeräts ein- und aus-, sowie ggf. drehrichtungsmäßig umgeschaltet werden muß.

Es besteht demnach Bedarf nach einer elektrischen Luftpumpe dieser Ausführung.

Es ist daher Aufgabe der Erfindung, eine angegebene Luftpumpe derart zu gestalten, daß sie für den Einsatz in eine Fahrzeug-Brennkraftmaschine für eine vorgegebene Anzahl von Ein-, Aus- und Umschaltungen während der Fahrzeuglebensdauer und für eine kostengünstige Massenfertigung geeignet ist.

Diese Aufgabe ist durch die im Kennzeichen des Patentanspruchs 1 angegebenen Merkmale gelöst worden. Vorteilhafte Weiterbildungen sind mit den Merkmalen der Unteransprüche angegeben.

Ausführungsbeispiele der Erfindung sind in der Zeichnung dargestellt und werden nachfolgend beschrieben.

Diese zeigt:
Fig. 1
   einen Ausschnitt einer Vorrichtung zum Spülen einer Aktivkohlefalle,
Fig. 2
   eine erfindungsgemäße elektrische Luftpumpe,
Fig. 3
   eine Seitenansicht mit Ausschnitt der Fig. 2,
Fig. 4
   ein komplettes Ständerpaket.

Fig. 1 zeigt einen Ausschnitt einer Vorrichtung 1 zum Spülen einer Aktivkohlefalle 2 und zur zeitweiligen Dichtheitsprüfung einer mit dieser verbundenen Brennstofftankanlage 3 einer Fahrzeug-Brennkraftmaschine 4, bei der die Spülluft aus der Atmosphäre über die Aktivkohlefalle 2 in ein Luftansaugsystem 5 mit einer Drosseleinrichtung 6 der Brennkraftmaschine 4 eingeleitet wird und die Dichtheitsprüfung durch Einstellen eines Prüfdrucks in der hermetisch abgeschlossenen Tankanlage 3 und anschließender Druckabfallmessung, die von einem Drucksensor 7 erfaßt wird, über eine Zeitspanne erfolgt, die Auskunft über die Dichtheit gibt.

Es ist bei dieser Vorrichtung vorgesehen, daß die Spülluft stromauf der Drosseleinrichtung 6 in das Luftansaugsystem 5 eingeleitet und von einer elektrischen Luftpumpe 8 gefördert wird, deren Förderrichtung bei der Dichtheitsprüfung umgekehrt wird. Diese Luftpumpe 8 ist so ausgeführt, daß deren Förderrichtung umschaltbar ist.

Bei umgeschalteter Förderrichtung der Luftpumpe 8 und einem geschlossen geschaltetem Auf-Zu-Ventil 9 und laufender Brennkraftmaschine wird Prüfluft aus dem Luftansaugsystem 5 über ein öffnendes Druckventil 10 direkt in die Tankanlage gefördert, so daß ein Saugventil 11 durch den von der Luftpumpe 8 erzeugten Druck geschlossen wird. Bei Erreichen einer vorbestimmten Druckdifferenz zum Atmosphärendruck wird die Luftpumpe 8 abgeschaltet und der über eine vorbestimmte Zeitspanne erfolgende Druckabfall (Gradient) erfaßt und ausgewertet zur Feststellung, ob die Tankanlage 3 dicht oder undicht ist.

Die Festlegung dichte oder undichte Tankanlage 3 kann danach als Diagnosewert in einem Steuergerät 12 gespeichert werden, akustisch oder visuell angezeigt werden. Letzteres erfolgt dann über ein Display.

Fig. 2 zeigt eine erfindungsgemäße elektrische Luftpumpe 8 in einer Schnittdarstellung. Diese elektrische Luftpumpe 8 besteht aus einem elektronisch kommutierten Elektromotor 13, der mit der Luftpumpe gemeinsam in einem Gehäuse 14 angeordnet ist, das eine erste Kammer 15 aufweist, in der ein Ständerpaket 16 angeordnet ist, dessen elektrische Anschlüsse 17 durch einen Steckerdeckel 18 nach außen geführt sind, wobei der Steckerdeckel 18 die Kammer 15 hermetisch abschließt.

Es ist eine zweite Kammer 19 vorgesehen, in der auf einem Zapfen 20 ein glockenförmig ausgebildeter Rotor 21 angeordnet ist, der eine zylindrische Wandung 22 des Bereichs der ersten Kammer 15, in dem das Ständerpaket 16 angeordnet ist, mit geringstem Abstand überragt und auf der der ersten Kammer 15 abgewandten Seite einen Kragen 23 aufweist, der mehrere für Peripheralpumpen typische flügelförmige Förderglieder 24 aufweist, die mit einem Ringkanal 25 zusammenwirken, der einen Trennabschnitt 26 (Fig. 3) zwischen zwei Fluidanschlußstutzen 27 aufweist, so daß das Fluid durch den einen Stutzen 27 angesaugt und aus dem anderen herausgedrückt wird, je nach Drehrichtung auch umgekehrt.

Der Ringkanal 25 ist aus einer oberen Ringkanalhälfte des Gehäuses 14 und einer unteren eines Pumpendeckels 28 gebildet, wobei der Zapfen 20 einerseits in einer Bohrung 29 des Gehäuses 14 und andererseits einer Bohrung 30 des Pumpendeckels 28 gehalten wird. Der Rotor 21 wird mittels zweier Lager 31, 32 auf dem Zapfen 20 befestigt. Zur Vergrößerung des Lagerabstandes weist der Rotor 21 einen Nabenansatz 33 auf, der in eine entsprechende Auswölbung 34 des Pumpendeckels 28 hineinragt.

Es ist vorgesehen, daß das Ständerpaket 16 gegen Verdrehung durch Rippen 35 gehalten wird, die an der zylindrischen Wandung 22 der Kammer 15 angeordnet sind und in entsprechende Nuten 36 des Ständerpaketes 16 eingreifen. Diese Rippen 35 dienen andererseits dazu, die relativ dünne zylindrische Wandung 22 zu verstärken.

Diese Wandung 22 grenzt in Verbindung mit einer Stirnwand 37 die erste Kammer 15 gegenüber der zweiten Kammer 19 ab.

In dieser Kammer 19 ist, wie bereits erwähnt, auf dem aus der Stirnwand 37 hervorstehenden Zapfen 20 der Rotor 21 angeordnet, der glockenförmig ausgebildet ist und die zylindrische Wandung 22 mit einem Magnetstoffring 38 mit geringem Abstand überragt. Dieser Magnststoffring 38 ist mit dem aus Kunststoff bestehenden Rotor 21 einstückig verspritzt verbunden oder auf dem Rotor 21 aufgesetzt befestigt und besitzt an seinem Innenumfang eine mehrpolige laterale Magnetisierung und wird bei Motorbetrieb von dem im Ständerpaket 16 erzeugten, wandernden Magnetfeld mitgeschleppt und in Drehung versetzt.

Vorteilhafterweise hat das Gehäuse 14 eine Quetschkante 39, die den zwischen der äußeren Mantelfläche 40 des Rotors 21 bzw. des Magnetstoffringes 38 und einer zylindrischen Abschlußwandung 41 der zweiten Kammer 19 bestehenden Spalt 42 abdeckt, so daß Panschverluste minimiert werden.

Die zylindrische Wandung 22 zwischen Ständerpaket 16 und Rotor 21 ist sehr dünn, so daß sich ein sehr enger eisenfreier Spalt und damit geringe Magnetkreisverluste ergeben, womit die Wicklungsanzahl und/oder die Stromstärke minimiert werden kann. Zwischen Gehäuse 14 und Pumpendeckel 28 ist eine elastische Dichtung 43 eingelegt und durch die Verbindungskraft zwischen Gehäuse 14 und Pumpendeckel 28 elastisch verformt. Es kann hier eine beliebige Verbindungsart, z. B. ein Bajonettdrehverschluß oder Verschweißen vorgesehen werden.

Die beiden Anschlußstutzen 27 weisen einen konischen Ein- bzw. Auslaufabschnitt 44 auf, wodurch Geräuschbildungen vermieden werden. Gehäuse 14 und Deckel 18 und Pumpendeckel 28 sowie der Rotor 21 können aus Kunststoff, vorteilhafterweise Polyphenylensulfid, bestehen. Zur Einsparung des teueren hochwertigen Polyphenylensulfids kann der Steckerdeckel 18 aus einem billigeren Kunststoff bestehen.

Zur Begrenzung des Axialspiels des Rotors 21 auf dem Zapfen 20 ist eines der Lager 31, 32 des Rotors 21 als Kugellager 45 ausgeführt.

Fig. 3 zeigt eine Seitenansicht der Fig. 2 mit Ausschnitt, aus dem die Anordnung des Ringkanals 25, des Trennabschnitts 26 sowie der flügelförmigen Förderglieder 24 des Rotors 21 und der beiden Anschlußstutzen 27 ersichtlich ist.

Fig. 4 zeigt ein komplettes Ständerpaket 16 mit den Einzelblechen 46 und Wicklungen 47. In das Ständerpaket 16 ist ein aus Kunststoff bestehendes Mittelteil 48 eingepreßt, in welches mehrere Kontaktelemente 49 eingefügt sind, die Haken 50 aufweisen, die mit Wicklungsenden 51 verschweißt sind. Hierdurch ergibt sich eine kostengünstige Fertigung.
Eine Leiterplatte 52 wird ebenfalls auf das Mittelteil 48 aufgesetzt und durch Verlöten ein elektrischer Anschluß an die Kontaktelemente 49 hergestellt.
Das komplette Ständerpaket 16 ist im eingebauten Zustand durch einen Steckerdeckelansatz 53, der sich an der Leiterplatte 52 abstützt und diese gegen Auflageflächen 54 des Gehäuses 14 belastet, gehalten (Fig. 2).

Alternativ kann anstelle des Steckerdeckelansatzes 53 auch eine nicht extra dargestellte Schraube verwendet werden.

Wie aus Fig 2 ersichtlich, kann die Luftpumpe 8 zur Körperschallentkopplung einen elastischen Koppelring 55 aufweisen, der am Gehäuse 14 befestigt und mit einem Halter 56 zur Montage an einer Befestigungsstelle im Fahrzeug verbunden ist.

Es kann vorgesehen werden, daß der Koppelring 55 durch eine Schulter 57 des Stekkerdeckels 18 belastet ist, so daß der Steckerdeckel 18 und das Gehäuse 14 der Reaktionskraft des Koppelringes 55 ausgesetzt sind und sich dadurch der Steckerdeckel 18 mittels eingerasteter Klippsansätze 58 am Gehäuse 14 bzw. Gehäuseausnehmungen 59 abstützt und gleichzeitig die Kammern 15, 19 zur Atmosphäre durch Anlage des Koppelrings 55 an einer Gehäusewand 60 und der Steckerdeckelschulter 57 abgedichtet sind.

Wie bereits erwähnt, können das Gehäuse 14 aus einem hochwertigen Kunststoff und der Steckerdeckel 18 aus einem minderwertigen Kunststoff bestehen, wobei letzterer bei der Montage einer Verformung ausgesetzt ist, sich jedoch dabei dem formbeständigen Gehäuse 14 anpaßt.

Der Zapfen 20 kann mit dem Pumpendeckel 28 umspritzt gehalten und in die Bohrung 29 des Gehäuses 14 eingepreßt sein, wobei Längsrippen 61 in der Bohrung 29 verformt und dem Zapfen 20 angepaßt sind.

## Patentansprüche

1. Elektrische Luftpumpe für eine Vorrichtung zum Spülen einer Aktivkohlefalle und ggf. zur zeitweiligen Dichtheitsprüfung einer mit dieser verbundenen Brennstofftankanlage einer Fahrzeug-Brennkraftmaschine, bestehend aus einem elektronisch kommutierten Elektromotor, der mit der Luftpumpe gemeinsam in einem Gehäuse angeordnet ist, **dadurch gekennzeichnet, daß** das Gehäuse (14) eine erste Kammer (15) aufweist, in der ein Ständerpaket (16) angeordnet ist, dessen elektrische Anschlüsse (17) durch einen Steckerdeckel (18) nach außen geführt sind, wobei der Steckerdeckel (18) die Kammer (15) hermetisch abschließt, und eine zweite Kammer (19) vorgesehen ist, in der auf einem Zapfen (20) ein glockenförmig ausgebildeter Rotor (21) angeordnet ist, der eine zylindrische Wandung (22) des Bereichs der ersten Kammer (15), in dem das Ständerpaket (16) angeordnet ist, mit geringstem Abstand überragt und auf der der ersten Kammer (15) abgewandten Seite einen Kragen (23) aufweist, der mehrere für Peripheralpumpen typische flügelförmige Förderglieder (24) aufweist, die mit einem Ringkanal (25) zusammenwirken, der einen Trennabschnitt (26) zwischen zwei Fluidanschlußstutzen (27) aufweist.

2. Luftpumpe nach Anspruch 1, **dadurch gekennzeichnet, daß** der Ringkanal (25) aus einer oberen Ringkanalhälfte des Gehäuses (14) und einer unteren eines Pumpendeckels (28) gebildet ist, wobei der Zapfen (20) einerseits in einer Bohrung (29) des Gehäuses (14) und andererseits in einer Bohrung (30) des Pumpendeckels (28) gehalten ist.

3. Luftpumpe nach Anspruch 2, **dadurch gekennzeichnet, daß** der Rotor (21) mittels zweier Lager (31, 32) auf dem Zapfen (20) befestigt ist und zur Vergrößerung des Lagerabstandes einen Nabenansatz (33) aufweist, der in eine entsprechende Auswölbung (34) des Pumpendeckels (28) hineinragt.

4. Luftpumpe nach Anspruch 1, 2 oder 3, **dadurch gekennzeichnet, daß** das Ständerpaket (16) gegen Verdrehung durch Rippen (35) gehalten wird, die an der zylindrischen Wandung (22) der Kammer (15) angeordnet sind und in entsprechende Nuten (36) des Ständerpaketes (16) eingreifen, wobei diese Rippen (35) andererseits die relativ dünne zylindrische Wandung (22) verstärken.

5. Luftpumpe nach einem der Ansprüche 1 bis 4, **dadurch gekennzeichnet, daß** der Rotor (21) aus einem Kunststoff besteht und einen eingesetzten oder angespritzten Magnetstoffring (38) aufweist.

6. Luftpumpe nach einem der vorstehenden Ansprüche, **dadurch gekennzeichnet, daß** der Magnetstoffring (38) an seinem Innenumfang eine mehrpolige laterale Magnetisierung aufweist.

7. Luftpumpe nach einem der vorstehenden Ansprüche, **dadurch gekennzeichnet, daß** das Gehäuse (14) eine Quetschkante (38) aufweist, die den zwischen der äußeren Mantelfläche (39) des Rotors (21) bzw. des Magnetstoffringes (38) und einer zylindrischen Abschlußwandung (41) der zweiten Kammer (19) bestehenden Spalt (42) abdeckt, so daß Panschverluste minimiert werden.

8. Luftpumpe nach einem der vorstehenden Ansprüche, **dadurch gekennzeichnet, daß** die beiden Anschlußstutzen (27) einen konischen Ein- bzw. Auslaufabschnitt (44) aufweisen, wodurch Geräuschbildungen vermieden werden.

9. Luftpumpe nach einem der vorstehenden Ansprüche, **dadurch gekennzeichnet, daß** Gehäuse (14), Deckel (10) und Pumpendeckel (28) sowie der Rotor (21) aus Kunststoff, vorteilhafterweise Polyphenylensulfid, bestehen.

10. Luftpumpe nach einem der vorstehenden Ansprüche, **dadurch gekennzeichnet, daß** zur Begrenzung des Axialspiels des Rotors (21) auf dem Zapfen (20) eines der Lager (31, 32) des Rotors (21) als Kugellager (45) ausgeführt ist.

11. Luftpumpe nach einem der vorstehenden Ansprüche, **dadurch gekennzeichnet, daß** in das Ständerpaket (16) ein aus Kunststoff bestehendes Mittelteil (48) eingepreßt ist, in welches mehrere Kontaktelemente (49) eingefügt sind, die Haken (50) aufweisen, die mit Wicklungsenden (51) verschweißt sind, und daß eine Leiterplatte (52) auf das Mittelteil (48) aufgesetzt und durch Verlöten ein elektrischer Anschluß an die Kontaktelemente (49) hergestellt ist.

12. Luftpumpe nach einem der vorstehenden Ansprüche, **dadurch gekennzeichnet, daß** die Luftpumpe (8) zur Körperschallentkopplung einen elastischen Koppelring (53) aufweist, der am Gehäuse (14) befestigt und mit einem Halter (54) zur Montage an einer Befestigungsstelle im Fahrzeug verbunden ist.

13. Luftpumpe nach Anspruch 12, **dadurch gekennzeichnet, daß** der Koppelring (55) durch eine Schulter (57) des Steckerdeckels (18) belastet ist, so daß der Steckerdeckel (18) und das Gehäuse (14) der Reaktionskraft des Koppelringes (55) ausgesetzt sind und sich dadurch der Steckerdeckel (18) mittels eingerasteter Klippsansätze (58) am Gehäuse (14) bzw. Gehäuseausnehmungen (59) abstützt und gleichzeitig die Kammern (15, 19) zur Atmosphäre durch Anlage des Koppelrings (55) an einer Gehäusewand (60) und der Steckerdeckelschulter (57) abgedichtet sind.

14. Luftpumpe nach einem der vorstehenden Ansprüche, **dadurch gekennzeichnet, daß** das Gehäuse (14) aus einem hochwertigen Kunststoff und der Steckerdeckel (18) aus einem minderwertigen Kunststoff bestehen.

15. Luftpumpe nach einem der vorstehenden Ansprüche, **dadurch gekennzeichnet, daß** der Zapfen (20) mit dem Pumpendeckel (28) umspritzt gehalten und in die Bohrung (29) des Gehäuses (14) eingepreßt ist.

16. Luftpumpe nach Anspruch 15, **dadurch gekennzeichnet, daß** die Bohrung (29) Längsrippen (61) aufweist, die sich beim Einpressen des Zapfens (20) verformen und dem Zapfen (20) anpassen.

## Claims

1. An electrical air pump for a device for flushing an activated charcoal trap and where appropriate for at certain times testing the seal of a fuel filling system of a vehicle internal combustion engine which is connected thereto, comprising an electronically switched electric motor which is arranged together with the air pump in a housing, **characterised in that** the housing (14) has a first chamber (15) in which there is arranged a laminated stator core (16) whereof the electrical terminals (17) lead to the outside through a push-on lid (18), with the push-on lid (18) hermetically sealing the chamber (15), and a second chamber (19) is provided in which there is arranged on a pin (20) a rotor (21) of bell-shaped construction which projects at an extremely small spacing beyond a cylindrical wall (22) of the region of the first chamber (15) in which the laminated stator core (16) is arranged, and on the side remote from the first chamber (15) has a collar (23) which has a plurality of paddle-shaped conveyor members (24) typical of peripheral pumps and cooperating with an annular channel (25) which has a partitioning portion (26) between two fluid connection pieces (27).

2. An air pump according to Claim 1, **characterised in that** the annular channel (25) is formed by an upper annular channel half of the housing (14) and a lower annular channel half of a pump cover (28), with the pin (20) being held at one end in a bore (29) in the housing (14) and at the other end in a bore (30) in the pump cover (28).

3. An air pump according to Claim 2, **characterised in that** the rotor (21) is secured on the pin (20) by means of two bearings (31, 32) and, to increase the bearing spacing, has a hub boss (33) which projects into a corresponding hollow (34) in the pump cover (28).

4. An air pump according to Claim 1, 2 or 3, **characterised in that** the laminated stator core (16) is held in a manner preventing rotation by ribs (35) arranged on the cylindrical wall (22) of the chamber (15) and engaging in corresponding grooves (36) in the laminated stator core (16), these ribs (35) on the other hand serving to reinforce the relatively thin cylindrical wall (22).

5. An air pump according to one of Claims 1 to 4, **characterised in that** the rotor (21) is made of a synthetic material and has a ring (38) of magnetic material inserted or injection moulded on.

6. An air pump according to one of the preceding claims, **characterised in that** the ring (38) of magnetic material has on its inner periphery a multiple-pole lateral magnetisation.

7. An air pump according to one of the preceding claims, **characterised in that** the housing (14) has a squashable edge (38) which covers the gap (42) between the outer surface (39) of the rotor (21) and the ring (38) of magnetic material and a cylindrical closing-off wall (41) of the second chamber (19), so that churning losses are minimised.

8. An air pump according to one of the preceding claims, **characterised in that** the two connection pieces (27) have a conical inlet and outlet portion (44), which prevents the generation of noise.

9. An air pump according to one of the preceding claims, **characterised in that** the housing (14), the cover (10), the pump cover (28) and the rotor (21) are of synthetic material, advantageously polyphenylene sulphide.

10. An air pump according to one of the preceding claims, **characterised in that** to limit the axial play of the rotor (21) on the pin (20), one of the bearings (31, 32) of the rotor (21) is constructed as a ball bearing (45).

11. An air pump according to one of the preceding claims, **characterised in that** a central part (48) of synthetic material is pressed into the laminated stator core (16), and a plurality of contact elements (49) having hooks (50) welded to winding ends (51) are inserted into it, and **in that** a printed circuit board (52) is placed on the central part (48) and an electrical connection to the contact elements (49) is made by soldering.

12. An air pump according to one of the preceding claims, **characterised in that** the air pump (8) has a resilient coupling ring (53) for the purpose of isolating structure-borne noise, this coupling ring being secured to the housing (14) and connected to a holder (54) for assembly at a securing point in the vehicle.

13. An air pump according to Claim 12, **characterised in that** the coupling ring (55) is urged by a shoulder (57) of the push-on cover (18), so that the push-on cover (18) and the housing (14) are exposed to the reaction force of the coupling ring (55) and hence the push-on cover (18) is supported by means of latched-in clip attachments (58) on the housing (14) and housing cutouts (59), and at the same time the chambers (15, 19) are sealed from the atmosphere by the abutment of the coupling ring (55) against a housing wall (60) and the push-on cover shoulder (57).

14. An air pump according to one of the preceding claims, **characterised in that** the housing (14) is made from a high-grade synthetic material and the push-on cover (18) from a lower-grade synthetic material.

15. An air pump according to one of the preceding claims, **characterised in that** the pin (20) is held with the pump cover (28) injection moulded around it, and is pressed into the bore (29) in the housing (14).

16. An air pump according to Claim 15, **characterised in that** the bore (29) has longitudinal ribs (61) which are deformed on pressing in the pin (20) and are adapted to the pin (20).

## Revendications

1. Pompe à air électrique pour un dispositif de balayage d'un piège à charbon actif et éventuellement d'essai d'étanchéité temporaire dune installation de réservoir de carburant d'un moteur à combustion interne de véhicule, reliée à celui-ci, comprenant un moteur électrique à commutation électronique, qui est disposé conjointement avec la pompe à air dans un carter, **caractérisée en ce que** le carter (14) présente un premier compartiment (15), dans lequel est disposé un paquet statorique (16) dont les jonctions électriques (17) sont guidées vers l'extérieur au travers d'un couvercle emboîtable (18), le couvercle emboîtable (18) fermant hermétiquement le compartiment (15), et un second compartiment (19) est prévu, dans lequel est disposé sur un tourillon (20) un rotor (21) réalisé en forme de cloche, qui dépasse d'une distance minime d'une paroi cylindrique (22) de la zone du premier compartiment (15) dans laquelle est monté le paquet statorique (16), et présente sur le côté opposé au premier compartiment (15) un collet (23) doté de plusieurs organes de transport en forme d'ailettes, typiques de pompes tourbillonnaires, qui coopérent avac un canal annulaire (25) muni d'une section de séparation (26) entre deux tubulures de raccordement de fluide (27).

2. Pompe à air suivant la revendication 1, **caractérisée en ce que** le canal annulaire (25) est formé d'une moitié de canal annulaire supérieure du carter (14) et d'une moitié inférieure d'un couvercle de pompe (28), le tourillon (20) étant maintenu d'un côté dans un alésage (29) du carter (14) et d'un autre côté dans un alésage (30) du couvercle de pompe (28).

3. Pompe à air suivant la revendication 2, **caractérisée en ce que** le rotor (21) est fixé sur le tourillon (20) au moyen de deux paliers (31, 32) et présente pour augmenter l'écartement des paliers un appendice de moyeu (33), qui pénètre dans un bombement correspondant (34) du couvercle de pompe (28).

4. Pompe à air-suivant l'une des ravendications 1, 2 et 3, **caractérisée en ce que** le paquet statorique (16) est bloqué en rotation par des nervures (35) qui sont disposées sur la paroi cylindriqus (22) du compartiment (15) et s'engagent dans des rainures corraspondantes (36) du paquet statorique (16), ces nervures (35) renforçant d'autre part la paroi cylindrique (22) relativement mince.

5. Pompe à air suivant l'une des revendications 1 à 4, **caractérisée en ce que** le rotor (21) est formé dune matière plastique et présente une bague en matière magnétique (38) rapportée ou surmoulée.

6. Pompe à air suivant l'une des revendications précédentes, **caractérisée en ce que** la bague en matière magnétique (38) présente sur son pourtour interne une aimantation latérale multipolaire.

7. Pompe à air suivant l'une des revendications précédentes, **caractérisée en ce que** le carter (14) présente un bord d'écrasement (38), qui couvre la fente (42) existant entre la surface d'enveloppe extérieure (39) du rotor (21) ou de la bague en matière magnétique (38) et une paroi de fermeture cylindrique (41) du second compartiment (19), de sorte que des pertes par barbotage sont minimisées.

8. Pompe à air suivant l'une des revendications précédentes, **caractérisée en ce que** les deux tubulures de raccordement (27) présentent une section d'entrée ou de sortie conique (44), grâce à quoi des formations de bruits sont évitées.

9. Pompe à air suivant l'une des revendications précédentes, **caractérisée en ce que** le carter (14), le couvercle (18), le couvercle de pompe (28), ainsi que le rotor (21), sont formés de matière plastique, avantageusement de polysulfure de phénylène.

10. Pompe à air suivant l'une des revendications précédentes, **caractérisée en ce que** l'un des paliers (31, 32) du rotor (21) est réalisé sous forme de roulement à billes (45) pour limiter le jeu axial du rotor (21) sur le tourillon (20).

11. Pompe à air suivant l'une des revendications précédentes, **caractérisée en ce que** dans le paquet statorique (16) est emmnnchée une pièce centrale (48) formée de matière plastique, dans laquelle sont insérés plusieurs éléments de contact (49) qui présentent des crochets (50) soudés à des extrémités (51) d'enroulements, et qu'une plaquette (52) est mise en place sur la pièce centrale (48) et une jonction électrique réalisée par brasage sur les éléments de contact (49).

12. Pompe à air suivant l'une des revendications précédentes, **caractérisée en ce que** la pompe à air (8) présente pour le découplage des bruits de structure une bague d'accouplement élastique (53), qui est fixée sur le carter (14) et est assemblée avec un support (54) pour le montage en un point de fixation du véhicule.

13. Pompe à air suivant la revendication 12, **caractérisée en ce que** la bague d'accouplement (55) est sollicitée par un épaulement (57) du couvercle emboîtable (18), de sorte que le couvercle (18) et le carter (14) sont exposés à la force de réaction de la bague d'accouplement (55), que le couvercle emboitable (18) s'appuie de ce fait sur le carter (14) ou sur des creux (59) du carter au moyen d'appendices d'accrochage (58) encliquetés, et que les compartiments (15, 19) sont simultanément étanchéifiés par rapport à l'atmosphère par appui de la bague d'accouplement (55) sur une paroi (60) du carter et sur l'épaulement (57) du couvercle emboîtable.

14. Pompe à air suivant l'une des revendications précédentes, **caractérisée en ce que** le carter (14) est formé d'une matière plastique de haute qualité, et le couvercle emboîtable (18) d'une matière plastique de qualité moindre.

15. Pompe à air suivant l'une des revendications précédentes, **caractérisée en ce que** le tourillon (20) est maintenu par enrobage avec le couvercle de pompe (28) et est emmanché dans l'alésage (29) du carter (14).

16. Pompe à air suivant la revendication 15, **caractérisée en ce que** l'alésage (29) présente des nervures longitudinales (61), qui se déforment lors de l'emmanchement du tourillon (20) et s'adaptent au tourillon (20).
